# EUROPÄISCHE PATENTSCHRIFT

(11) **EP 0 897 887 B1**
(45) Veröffentlichungstag und Bekanntmachung des Hinweises auf die Patenterteilung: **17.04.2002**
(21) Anmeldenummer: 98114797.8
(22) Anmeldetag: 06.08.1998
(51) Int. Cl.: B65H 7/14, B65H 29/00

(54) **Verfahren und Vorrichtung zur Kontrolle der Dicke von kontinuierlich geförderten, flächigen Gegenständen**
Method and device for checking the thickness of sheetlike objects conveyed continuously
Méthode et dispositif pour contrôler l'épaisseur d'objects en forme de feuilles transportés en continu

(30) Priorität: 15.08.1997 CH 192297
(43) Veröffentlichungstag der Anmeldung: 24.02.1999
(73) Patentinhaber: Ferag AG, 8340 Hinwil (CH)
(72) Erfinder: Haensch, Egon, 8620 Wetzikon (CH)
(74) Vertreter: Frei, Alexandra Sarah

(56) Entgegenhaltungen:
- EP-A- 0 651 231
- EP-A- 0 691 297
- US-A- 4 697 246

## Beschreibung

Die Erfindung betrifft ein Kontrollverfahren und eine Vorrichtung zur Durchführung des Kontrollverfahrens gemäss den Oberbegriffen der entsprechenden, unabhängigen Patentansprüche. Das Kontrollverfahren und die Vorrichtung dienen dazu, die Dicke von kontinuierlich geförderten, flächigen Gegenständen, insbesondere von Druckprodukten zu kontrollieren. Mit Hilfe des Verfahrens wird beispielsweise die Seitenzahl von Druckprodukten kontrolliert, wodurch Druckprodukte mit korrekter und unkorrekter Seitenzahl detektierbar und je einer entsprechenden speziellen Weiterbehandlung zuführbar sind.

Um einzelne fehlende oder überschüssige Seiten in Druckprodukten, die gegebenenfalls sehr verschiedene Dicken haben können, durch eine Dickenmessung zu detektieren, sind Messgenauigkeiten unter einem Zehntel Millimeter notwendig bei einer Gesamtdicke, die von unter einem Millimeter bis zu einigen Centimetern variieren kann.

Bekannte Systeme zur Messung der Dicke von kontinuierlich geförderten Druckprodukten arbeiten vielfach mit einem Taster, der ein zu messendes Druckprodukt gegen die Auflage presst, auf der das Druckprodukt zur Förderung aufliegt, wobei direkt oder indirekt die Distanz zwischen Taster und Auflage gemessen wird. Um die genannten Messgenauigkeiten mit Tastern und Abstandsmessungen zu erreichen, müssen die beteiligten mechanischen Teile mit sehr hoher Präzision hergestellt und montiert werden. Dies fällt insbesondere dann ins Gewicht, wenn der Taster zu einem Messsystem gehört und die Auflage zu einem Fördersystem und wenn wegen hoher Fördergeschwindigkeiten und Förderleistungen eine hohe Anzahl von Tastern und eine noch höhere Anzahl von Auflagen zur Anwendung kommen.

In der Publikation EP-651231 (F362) ist ein derartiges System beschrieben. Das Messsystem besteht im wesentlichen aus einer rotierenden Scheibe mit einer Mehrzahl von Tasterpaaren die beispielsweise mit den sattelförmigen Auflagen einer Sammeltrommel (Fördersystem) kooperieren. Die Scheibe und die Sammeltrommel sind derart relativ zueinander angeordnet und synchronisiert angetrieben, dass jede Auflage und das darauf geförderte Druckprodukt von je einem Tasterpaar abgetastet wird. Die Differenz zwischen den Messpositionen (Auflage ohne und mit Produkt) der beiden Taster eines Tasterpaares entspricht der Dicke des abgetasteten Produktes. Diese Messungen sind sehr empfindlich abhängig nicht nur von der relativen Anordnung der Taster eines Tasterpaares und von der relativen Anordnung der beiden Sensoranordnungen, mit denen die Messpositionen der beiden Taster vermessen werden sondern auch von der Anordnung der Auflagen. Um eine genügende Messzeit zu realisieren müssen die Taster beweglich auf der Scheibe montiert sein und durch Steuermittel in einer der Kreisbewegung der Scheibe überlagerten Bewegung gesteuert werden. Zur Elimination der vielen mechanischen Toleranzen, die die Messung beeinflussen, ist zusätzlich zur Auflagenmessung bei jeder durchgeführten Dickenmessung für jede Kombination von Tasterpaar und Auflage eine Eichmessung ohne Druckprodukt notwendig und muss jede durchgeführte Dickenmessung anhand der Eichmessung korrigiert werden. Damit die Zahl dieser Eichmessungen sich in vernünftigen Grenzen hält, ist es unumgänglich, dass die Anzahl Auflagen ein ganzzahliges Vielfaches der Anzahl Tasterpaare darstellt.

Es ist nun die Aufgabe der Erfindung, ein Verfahren zur Kontrolle der Dicke von durch individuelle Fördermittel kontinuierlich geförderten, flächigen Gegenständen, insbesondere Druckprodukten aufzuzeigen und eine Vorrichtung zur Durchführung des Verfahrens zu schaffen. Dabei soll das erfindungsgemässe Verfahren und die erfindungsgemässe Vorrichtung in bedeutend höherem Masse unabhängig sein von der Fördervorrichtung, mit der die Produkte gefördert werden, als dies bei der oben beschriebenen Vorrichtung der Fall ist, derart, dass durch die Dickenkontrolle dem Fördersystem im wesentlichen keine mechanischen Grenzen und keine erhöhten Genauigkeiten aufgezwungen werden. Trotz der hohen, notwendigen Auflösung (Papierdicke im Bereiche von 0.1mm, Produktedicke bis einige cm) soll die Vorrichtung mit einfachen mechanischen Mitteln und einfach erzeugbaren Herstellungs- und Montagetoleranzen realisierbar sein. Die Vorrichtung soll auch robust und in hohem Masse einstellungsfrei sein, d.h. sie soll Eigenschaften aufweisen, die einen problemlosen Betrieb auch in dem staubreichen Klima der Druckereien garantieren.

Diese Aufgabe wird gelöst durch das Verfahren und die Vorrichtung, wie sie in den Patentansprüchen definiert sind.

Zur Durchführung des erfindungsgemässen Verfahrens werden in den Förderstrom, in dem die Druckprodukte durch individuelle Fördermittel (z.B. Greifer) kontinuierlich gefördert werden, Kontrollelemente eingeführt und es wird jedem Druckprodukt ein Kontrollelement zugeordnet. Die Kontrollelemente bestehen im wesentlichen aus einem Paar von Kontrollhebeln mit Klemmbacken (erste Hebelteile), die mit einer Presskraft gegeneinander gedrückt werden. Für die Kontrolle wird ein Bereich jedes Druckproduktes zwischen den Klemmbacken eines Hebelpaares eingeklemmt. Durch dieses Klemmen miteinander interagierend durchlaufen Kontrollelement und Druckprodukt gemeinsam einen Kontrollbereich. In diesem Kontrollbereich wird zur quantitativen Registrierung der Interaktion zwischen Kontrollelement und Druckprodukt eine Bildaufnahme von je einer Kante (zweite Hebelteile) der beiden Kontrollhebel und vom Abstand zwischen diesen Kanten gemacht, wobei der abgebildete Abstand mit der Dicke des eingeklemmten Druckproduktes variiert. Aus dem aufgenommenen Bild wird ein dem Kantenabstand entsprechender Messwert ermittelt. Dieser Messwert wird mit einem jedem Kontrollelement zugeordneten Sollbereich verglichen. Der Sollbereich ist ein vorgegebener Toleranzbereich, der mit einem Sollwert aus einer Eichmessung kombiniert wird, wobei die Eichmessung für das spezifische Kontrollelement und ein korrektes Produkt durchgeführt wird.

Anstelle einer Bildaufnahme und einer nachfolgenden Vermessung des Bildes kann auch eine andere Methode zur Registrierung eines Abstandes zwischen zweiten Hebelteilen zur Anwendung kommen.

Wie noch zu zeigen sein wird, genügt zur Bestimmung des Sollwertes eine einmalige Interaktion jedes Kontrollelementes mit einem als korrekt definierten Druckprodukt. Damit Dickenvariationen bedingt durch beispielsweise Variationen in der Papierqualität, in der Temperatur oder Luftfeuchtigkeit die Kontrolle so wenig wie möglich beeinträchtigen, wird der Sollwert vorteilhafterweise fortwährend an die neuesten Messungen angepasst, wobei für derartige Anpassungen nur Kontrolldurchläufe von als korrekt beurteilten Gegenständen beigezogen werden.

Der Toleranzbereich ist dem Zweck der Kontrolle entsprechend vorzugeben. Beispielsweise für eine spezielle Weiterbehandlung von Druckprodukten, die nicht die korrekte Seitenzahl aufweisen, ist der Toleranzbereich auf die Papierqualität abzustimmen. Beidseitig vom Sollwert soll für eine derartige Anwendung der Toleranzbereich in jedem Falle schmaler sein als die Dicke einer Seite. Damit Produkte mit bestimmten Anzahlen von fehlenden oder überschüssigen Seiten getrennt detektierbar sind, können auch eine Mehrzahl von entsprechenden Toleranzbereichen verschiedener Ausrichtungen (grösser oder kleiner als der Sollwert) und/oder verschiedener Breite einander überlagert werden.

Die einzige Bedingung, die durch das erfindungsgemässe Verfahren an das Fördersystem zur kontinuierlichen Förderung der Druckprodukte gestellt wird. besteht darin, dass die Druckprodukte von den individuellen Fördermitteln derart gefördert werden, dass ein Bereich der Druckprodukte derart frei ist, dass er von beiden Seiten für die Kontrollhebel zugänglich und zwischen den Klemmbacken einklemmbar ist.

Das erfindungsgemässe Verfahren und eine beispielhafte Ausführungsform der erfindungsgemässen Vorrichtung werden anhand der folgenden Figuren mehr im Detail beschrieben. Dabei zeigen:
- **Figur 1**: eine Übersicht über eine beispielhafte Ausführungsform der erfindungsgemässen Vorrichtung (Blickwinkel quer zur Förderrichtung);
- **Figur 2**: ein Kontrollelement mit eingeklemmtem Druckprodukt quer zur Förderrichtung betrachtet;
- **Figur 3**: Teile eines Kontrollelementes und ein zu kontrollierendes Druckprodukt im Kontrollbereich, gegen die Förderrichtung betrachtet;
- **Figuren 4 und 5**: zwei beispielhafte Schemata von Messresultaten aus dem erfindungsgemässen Verfahren.

**Figur 1** zeigt eine Übersicht über eine beispielhafte Ausführungsform der erfindungsgemässen Vorrichtung. Die Vorrichtung ist quer zur Förderrichtung F der Druckprodukte 1 betrachtet dargestellt. Die Druckprodukte 1 werden individuell gefördert mit Hilfe von Greifern 2, die beispielsweise an einer Kette angeordnet sind, die in einem Kettenkanal 2.1 läuft. Die erfindungsgemässe Vorrichtung besteht in dem dargestellten beispielhaften Falle im wesentlichen aus einer tangential zur Förderrichtung F angeordneten und mit dieser gleichgerichtet rotierenden (Pfeil R) Kontrollscheibe 3 mit Kontrollelementen 4, einer Kamera 5, einem Rechner zur Bild- und Messwertverarbeitung und einer Auslöseeinrichtung 7.

Die Kontrollelemente 4 sind am Umfang der Kontrollscheibe 3 äquidistant angeordnet und bestehen im wesentlichen aus je einem relativ zur Kontrollscheibe 3 stationären Kontrollhebel 10 und einem relativ zur Kontrollscheibe 3 beweglichen, beispielsweise um eine Schwenkachse 11.1 verschwenkbaren Kontrollhebel 11. Beide Kontrollhebel 10 und 11 weisen an ihren distalen Enden eine Klemmbacke 13 auf, wobei die Klemmbacken 13 eines Kontrollelementes 4 gegeneinander gerichtet und für das Einklemmen eines Druckproduktes aufeinander ausgerichtet sind. Der schwenkbare Kontrollhebel 11 eines spezifischen Kontrollelementes 4 wird durch eine Feder 12 gegen den stationären Kontrollhebel 10 gepresst, das heisst in eine Position in der die beiden Klemmbacken 13 im wesentlichen aneinander liegen oder ein Druckprodukt zwischen sich einklemmen.

Der verschwenkbare Kontrollhebel 11 weist ferner eine Steuerrolle 14 auf, die beim Drehen der Kontrollscheibe 3 auf einer stationären Steuerkulisse 15 abrollt. Dabei ist die Steuerkulisse 15 derart ausgestaltet, dass der verschwenkbare Kontrollhebel 11 gegen die Kraft der Feder 12 vom stationären Hebel beabstandet gehalten wird, ausser im Kontrollbereich K, in dem das Kontrollelement 4 mit einem Druckprodukte 1 in Interaktion ist. In diesem Bereich rollt die Steuerrolle 14 nicht auf der Kulisse 15 ab sondern ist die Position des verschwenkbaren Kontrollhebels 11 durch die Feder 12 und durch die Dicke eines zwischen den Klemmbacken eingeklemmten Druckproduktes 1 bestimmt.

Um einen ruhigen Lauf der Kontrollscheibe zu garantieren ist es gegebenenfalls vorteilhaft, die Steuerkulisse derart auszugestalten, dass die Klemmbakken der einzelnen Kontrollelemente nicht aufeinanderliegen, wenn sie ohne ein eingeklemmtes Druckprodukt den Kontrollbereich durchlaufen, sondern einen Abstand voneinander aufweisen, der aber kleiner ist als die Dicke des dünnsten zu erwartenden Druckproduktes.

Die Kontrollscheibe 3 wird synchron und gleichgerichtet mit der Greiferkette in Richtung des Pfeiles R rotierend angetrieben, beispielsweise über einen Kettenabtrieb mit einem Kettenrad 20 und einer Antriebskette 21, wobei die Kontrollscheibe 3 und die Greiferkette derart synchronisiert sind, dass je ein Greifer 2 und ein Kontrollelement 4 miteinander durch den Kontrollbereich K bewegt werden.

Die Kamera 5 ist stationär angeordnet und auf den Kontrollbereich K ausgerichtet. Die Blickrichtung der Kamera 5 ist im vorliegenden, beispielhaften Falle im wesentlichen senkrecht zur Drehachse der Kontrollscheibe 3 ausgerichtet auf abzubildende Kanten 30 (Figur 2), die an aus der Kontrollscheibe 3 vorstehenden Teilen 30.1 der Kontrollhebel 10 und 11 angeordnet sind. Der Abstand zwischen den abzubildenden Kanten ist direkt abhängig von der Dicke eines zwischen den Klemmbacken 13 eingeklemmten Druckproduktes 1. Die Kamera 5 ist beispielsweise eine digitale Kamera, die ein Pixelfile erstellt und dieses an den Rechner 6 weiterleitet.

Zur Auslösung einer Bildaufnahme ist eine Auslöseeinrichtung 7 vorgesehen. Diese besteht beispielsweise aus einer Laserschranke, die von einem Referenzkörper 31 durchschritten wird. Dabei ist für jedes Kontrollelement 4 ein Referenzkörper 31 vorgesehen, der beispielsweise am verschwenkbaren Kontrollhebel 11 angeordnet ist und wie die abzubildenden Flächen 30 von der Kontrollscheibe 3 vorsteht. Die Laserschranke der Auslöseeinheit 7 ist derart positioniert, dass in dem Moment, in dem der Referenzkörper 31 eines Kontrollelementes die Laserschranke unterbricht, ein anders Kontrollelement den Kontrollbereich K betritt und die Kamera 5 auszulösen ist. Die Kamera 5 wird durch das Signal des Unterbruchs der Laserschranke ausgelöst.

Ferner kann ein Schalter 7.1 vorgesehen werden, der von einem auf der Kontrollscheibe 3 angeordneten Element ausgelöst wird, welcher Schalter 7.1 nach einer Umdrehung der Kontrollscheibe betätigt wird. Das Signal des Schalters 7.1 ist beispielsweise verwendbar für die Nullsetzung eines Zählers, der die Kontrollvorgänge zählt und jeden Kontrollvorgang einem bestimmten Kontrollelement bzw. dem Kontrollvorgang den Sollwert des spezifischen Kontrollelementes zuordnet.

Der Rechner 6 dient zur Bildauswertung, das heisst zur Vermessung des im Bild festgehaltenen Abstandes (Messwert M) zwischen den beiden abgebildeten Kanten 30 des stationären Kontrollhebels 10 und des verschwenkbaren Kontrollhebels 11 (sichtbar auf dem Bildschirm 32 des Rechners 6). Der Messwert M wird beispielsweise als Anzahl Pixel registriert. Der Rechner dient ferner zur Speicherung und gegebenenfalls der fortlaufenden Anpassung der Sollwerte, von denen je einer jedem Kontrollelement 4 zugeordnet ist. Für die Eingabe von beispielsweise Toleranzbereichen ist der Rechner 6 auch mit einer Tastatur 33 ausgerüstet.

**Figur 2** zeigt mehr im Detail ein Kontrollelement 4 mit Blickwinkel parallel zur Rotationsachse der Kontrollscheibe 3, das heisst quer zur Förderrichtung F. Das Kontrollelement 4 befindet sich im Kontrollbereich, das heisst in klemmender Interaktion mit einem Druckprodukt 1. Dementsprechend weicht die Steuerkulisse 15 in diesem Bereich derart von einem mit der Kontrollscheibe 3 konzentrischen Kreis ab, den sie in allen anderen Bereichen darstellt, dass die Steuerrolle 14 die Steuerkulisse 15 nicht berührt und dadurch die Klemmbacken 13 das Druckprodukt 1 einklemmen können. Der Abstand D zwischen den abzubildenden Flächen 30 ist die auszumessende Grösse.

**Figur 3** zeigt mit einer Blickrichtung, die der Förderrichtung F entgegengerichtet ist, einen Greifer 2, der durch die Greiferkette 2.2 im Kettenkanal 2.1 angetrieben wird und ein Druckprodukt 1 fördert. Von der erfindungsgemässen Vorrichtung sind ein Teil der Kontrollscheibe 3 mit Teilen eines Kontrollelementes 4, die Kamera 5 und eine Beleuchtungs- bzw. Blitzeinrichtung 40 sichtbar. Der stationäre Kontrollhebel 10 des Kontrollelementes 4 ist ganz sichtbar und insbesondere die abzubildende Kante 30. Vom verschwenkbaren Kontrollhebel 11 ist die Steuerrolle 14 und der Referenzkörper 31 sichtbar. Das Kontrollelement 4 ist offensichtlich noch nicht im Kontrollbereich angelangt oder hat diesen eben verlassen, denn die Steuerrolle 14 läuft auf der Steuerkulisse 15.

Der Betrieb der erfindungsgemässen Vorrichtung gemäss Figuren 1 bis 3 läuft folgendermassen ab:

Ein Druckprodukt 1 wird gegen den Kontrollbereich K gefördert. Kurz vor dem Kontrollbereich K wird ein Kontrollelement 4 in einem offenen Zustand (Klemmbacken voneinander beabstandet) derart in den Förderstrom der Druckprodukte zugefördert, dass die beiden Klemmbacken 10 und 11 auf einander gegenüberliegenden Seiten eines freien Bereiches des Druckproduktes positioniert werden. Am Eingang des Kontrollbereiches K hört die Wirkung der Steuerkulisse 15 auf den verschwenkbaren Kontrollhebel 11 auf, sodass dieser durch die Feder 12 gegen den stationären Hebel 10 getrieben wird, wodurch der freie Bereich des Druckproduktes 1 zwischen den Pressbacken 13 der Kontrollhebel 10 und 11 eingeklemmt wird. Derart interagierend durchlaufen das Kontrollelement 4 und das Druckprodukt 1 gemeinsam den Kontrollbereich K. Gleichzeitig wird die Kamera 5 durch die Auslöseeinheit 7 ausgelöst und wird von den abzubildenden Kanten 30 und dem dazwischenliegenden Abstand D eine Aufnahme gemacht. Unmittelbar danach wird durch die Wirkung der Steuerkulisse 15 der verschwenkbare Kontrollhebel 11 wieder vom stationären Kontrollhebel 10 wegbewegt und dadurch das Druckprodukt 1 aus der Einklemmung entlassen. Der Kontrollbereich K beträgt wenige Bogenminuten der Rotation der Kontrollscheibe 3.

Das von der Kamera 5 aufgenommene Bild wird durch den Rechner 6 verarbeitet. Diese Verarbeitung besteht darin, dem abgebildeten Abstand zwischen den beiden abgebildeten Kanten 30 einen zum wirklichen Abstand D dieser Kanten proportionalen Messwert M (beispielsweise in Pixel) zuzuordnen. Dieser Messwert M wird mit einem Sollbereich Mₛ ± T (Mₛ = Sollwert, T = Toleranz) verglichen. Liegt der Messwert M innerhalb des Sollbereiches, wird das Produkt als korrekt beurteilt und es erfolgt keine weitere Massnahme. Liegt der Messwert M ausserhalb des Sollbereiches, wird das Produkt als fehlerhaft beurteilt und wird durch den Rechner 6 ein Signal erzeugt, das beispielsweise zur Aktivierung einer Alarmeinrichtung oder zur Steuerung einer Vorrichtung zum Ausschleusen des fehlerhaften Produktes (z.B. Öffnen des entsprechenden Greifers 2 über einem Ausschussbehälter) weitergeleitet wird.

Der Messwert M entspricht der Dicke des eingeklemmten Druckproduktes nur bedingt. Im Messwert M sind neben dieser Dicke die folgenden Faktoren enthalten: multiplikative Faktoren bedingt durch die Vergrösserung oder Verkleinerung der Bildaufnahme und durch Ungenauigkeiten im Abstand zwischen Klemmbacken und abzubildenden Kanten (Hebelübersetzung) und additive Faktoren bedingt durch Ungenauigkeiten in der gegenseitigen Anordnung der abzubildenden Kanten (D ohne eingeklemmtes Druckprodukt gegebenenfalls nicht gleich Null). Damit die genannten Faktoren die Kontrolle nicht beeinflussen, ist es unbedingt notwendig den Sollwert Mₛ für jedes Kontrollelement 4 separat zu ermitteln und zu speichern.

Wie bereits eingangs erwähnt, wird der Sollwert Mₛ für jedes Kontrollelement 4 festgelegt durch eine Eichmessung, das heisst es wird eine Kontrolle mit einem korrekten Produkt (mit der korrekten Seitenzahl k) durchgeführt und der entsprechende Messwert Mₖ für mindestens eine weitere Kontrolle mit demselben Kontrollelement als Sollwert Mₛ gespeichert. Dem Sollwert Mₛ wird eine Toleranz T zugeordnet, die im gleichen Massstab, in dem der Sollwert Mₛ dem effektiv betrachteten Abstand D entspricht, einem vorgegebenen Bruchteil der Dicke einer Seite (Papierdicke) entspricht. Die Toleranz T wird eingegeben und verändert sich nicht, solange Produkte derselben Papierqualität verarbeitet werden.

Für die Verarbeitung von Druckprodukten mit einer konstanten Soll-Seitenzahl (k) genügt für die Ermittlung der Sollwerte M_{S} für jedes Kontrollelement ein erster Kontrolldurchgang mit als korrekt beurteilten Druckprodukten. Soll die Kontrolle an Produkten mit individuellen, voneinander abweichenden Soll-Seitenzahlen durchführbar sein, muss für jedes Produkt anhand seiner individuellen Soll-Seitenzahl s der Sollwert M_{Ss} berechnet werden. Um dies zu ermöglichen, ist neben einem Kontrolldurchgang mit Produkten einer bekannten Referenz-Seitenzahl r und Messresultaten Mᵣ ein Kontrolldurchgang ohne Druckprodukte mit Messresultaten M₀ notwendig, damit die oben genannten additiven Faktoren den Vergleich nicht stören.

Die Vergleichsbedingung lautet für einen derartigen Fall:${\text{M = M}}_{\text{Ss}} {\text{± T, wobei M}}_{\text{Ss}} {\text{= (s/r)(M}}_{\text{r}} {\text{- M}}_{\text{0}} \text{)}$

Üblicherweise werden die Schwankungen zwischen den multiplikativen Faktoren für die einzelnen Kontrollelemente 4 nicht derart gross sein, dass nicht für alle Kontrollelemente dieselben Toleranzbreiten verwendet werden könnten. Bei sehr empfindlichen Kontrollen ist dies aber separat zu überprüfen.

Der Sollwert M_{S} oder M_{Ss} wird vorteilhafterweise an langwellige Schwankungen der Messwerte M, die beispielsweise durch Schwankungen in der Papierqualität oder durch Schwankungen in den Umgebungsbedingungen (Temperatur, Luftfeuchtigkeit) bedingt sein können, angepasst. Dies kann beispielsweise mit dem folgenden Algorithmus realisiert werden: Wird ein Produkt als korrektes Produkt (Messwert M innerhalb des Sollbereiches) eingestuft, wird der Sollwert M_{S} für die nächste Kontrolle mit demselben Kontrollelement mit einem entsprechenden additiven Korrekturglied eines kleinen Gewichts (beispielsweise 5%) korrigiert, das heisst:${\text{M'}}_{\text{S}} {\text{= 0.95·M}}_{\text{S}} \text{+ 0.05·M}$ wobei
M'_{S} = neuer Sollwert
M_{S} = alter Sollwert
M = aktueller Messwert

Das kleine Gewicht des Korrekturgliedes verhindert kurzwellige starke Schwankungen des Sollwertes.

**Figur 4** zeigt einen möglichen Verlauf für die Kontrollen, die von einem Kontrollelement durchgeführt werden. Dabei ist der Messwert M als Funktion der Zeit t aufgetragen. Durch Geschwindigkeitsvariationen der-Förderung können die einzelnen Messungen 0 bis 7 in ungleichen Zeitabständen erfolgen, wie dies dargestellt ist. Die Figur 4 zeigt den Verlauf des anhand der Messwerte M korrigierten Sollwertes und Sollbereiches. In der fünften und siebenten Kontrolle werden fehlerhafte Produkte detektiert und wird aus diesem Grunde der Sollwert nicht korrigiert.

**Figur 5** zeigt eine Kontrolle mit zwei Sollbereichen M_{S1} ± T und M_{S2} ± T, die um beispielsweise vier Seitendicken auseinander liegen. Der erste Sollbereich entspricht dabei beispielsweise einem Druckprodukt ohne vierseitige Beilage, der zweite Sollbereich einem gleichen Druckprodukt mit vierseitiger Beilage. Für eine entsprechende Kontrolle wird entweder die korrekte Anwesenheit des Beilage durch eine anderweitige Kontrolle kontrolliert und werden bei der vorliegenden Dickenkontrolle Produkte mit Messwerten innerhalb der beiden Sollbereiche als korrekt, Produkte mit Messwerten ausserhalb der beiden Toleranzbereiche als fehlerhaft eingestuft. Bei einer derartigen Verfahrensvariante wird ein Produkt mit vier überschüssigen Seiten aber ohne Beilage fälschlicherweise als korrekt eingestuft. Andererseits ist es auch möglich, die Zusammensetzung mit oder ohne Beilage für jedes spezifische Druckprodukt softwaremässig zu übermitteln, sodass der Rechner für ein spezifisches Druckprodukt nur den einen der beiden Sollbereiche zum Vergleich einsetzt und damit alle fehlerhaften Produkte detektiert.

Von den beiden Sollwerten M_{S1} und M_{S2} werden entweder beide durch entsprechende Eichmessungen ermittelt oder wird bei gleicher Papierqualität des Druckproduktes und der Beilage der eine der Sollwerte rechnerisch ermittelt.

Die Figur 5 zeigt zehn Kontrollvorgänge, wobei der nullte Kontrollvorgang die Eichmessung mit einem Druckprodukt ohne Beilage darstellt und wobei in den Kontrollvorgängen 1, 6, 7 und 10 korrekte Produkte ohne Beilage, in den Kontrollvorgängen 2, 5, 8 korrekte Produkte mit Beilage und in den Kontrollvorgängen 3, 4 und 9 fehlerhafte Produkte detektiert werden. Auch hier beziehen sich die dargestellten Kontrollvorgänge auf ein spezifisches Kontrollelement und werden die Sollwerte nur korrigiert, wenn ein korrektes Produkt detektiert worden ist.

In beiden Figuren 4 und 5 sind die Korrekturen der Sollwerte überzeichnet.

Die Figuren 1 bis 3 stellen eine beispielhafte Ausführungsform der erfindungsgemässen Vorrichtung und damit auch des erfindungsgemässen Verfahrens dar. Vorstellbare Varianten dieser Ausführungsform sind beispielsweise:
- Die Druckprodukte 1 werden nicht auf einer geradlinigen, sondern auf einer gekrümmten Bahn gefördert.
- Die Kontrollelemente 4 sind nicht an einer Kontrollscheibe 3 sondern an einer endlosen Kette angeordnet, deren Verlauf über mindestens den Kontrollbereich an den Verlauf der Förderrichtung F angepasst ist.
- Die Druckprodukte 1 werden nicht äquidistant gefördert und die Kontrollelemente werden von den individuellen Fördermitteln aus einem entsprechenden Puffer mitgenommen und durch den Kontrollbereich (K) gefördert.
- Die Druckprodukte 1 werden nicht quer zu ihren Hauptflächen sondern beispielsweise parallel zu ihren Hauptflächen gefördert und die Kontrollelemente 4 sind gegenüber den dargestellten Kontrollelementen um 90° gedreht an der Kontrollscheibe 3 angeordnet.
- Die Steuerkulisse erstreckt sich nur über diejenigen Bereiche der Bahn der Kontrollelemente 4, in denen die Kontrollelemente in den Förderstrom der Druckprodukte 1 eingeführt und aus diesem herausgeführt werden.
- Beide Kontrollhebel 10 und 11 sind beweglich an der Kontrollscheibe 3 angeordnet.
- Die abzubildenden Kanten 30 sind im wesentlichen parallel zur Kontrollscheibe 3 angeordnet und die Kamera 5 ist im wesentlichen parallel zur Rotationsachse der Kontrollscheibe 3 ausgerichtet.
- Der Abstand zwischen den Kanten 30 wird nicht in einem von diesen Kanten aufgenommenen Bild ermittelt sondern durch eine direkte Messung dieses Abstandes (beispielsweise kapazitive Abstandsmessung).
- Die Auslöseeinrichtung 7 ist im Kotrollbereiche K angeordnet und kooperiert mit jedem den Kontrollbereich K betretenden Kontrollelement.
- Die zu kontrollierenden Produkte werden mit gleichbleibender Fördergeschwindigkeit gefördert und die Auslöseeinrichtung ist ein Taktgeber.
- Zur Kontrolle von Druckprodukten, die kleine Beilagen (z.B. Postkarten) enthalten, werden zwei erfindungsgemässe Vorrichtungen eingesetzt, die die Druckprodukte auf verschiedenen Seiten kontrollieren.
- Die erfindungsgemässe Vorrichtung ist softwaremässig verbunden mit gleichartigen Vorrichtungen an anderen Stellen der Verarbeitung oder mit andersartigen Kontrollsystemen.

Die obige Liste ist nicht vollständig und durch den Fachmann erweiterbar, ohne dass von der Grundidee des erfindungsgemässen Verfahrens oder der erfindungsgemässen Vorrichtung abgewichen würde.

Selbstverständlich ist das erfindungsgemässe Verfahren und die erfindungsgemässe Vorrichtung nicht nur anwendbar zur Kontrolle von Druckprodukten im Hinblick auf fehlende oder überschüssige Seiten. In derselben Weise sind diese anwendbar zur Detektion von eingefalteten oder zerknitterten Seiten oder zur Kontrolle der Papierqualität, wenn die zu kontrollierenden Druckprodukte nur eine Seite aufweisen oder wenn ihre Seitenzahl mit anderen Mitteln (beispielsweise durch entsprechende Kontrollen der Schritte, in denen diese zusammengebracht werden) bereits als korrekt beurteilt worden ist. Wie eingangs erwähnt sind das erfindungsgemässe Verfahren und die erfindungsgemässe Vorrichtung auch anwendbar für die Kontrolle anderer, flächiger Gegenstände. Für jeden Anwendungsfall sind die Breiten der Sollbereiche entsprechend vorzugeben.

## Patentansprüche

1. Verfahren zur Kontrolle der Dicke von in einem Förderstrom mittels individueller Fördermittel kontinuierlich geförderten, flächigen Gegenständen mit Hilfe einer Mehrzahl von auf einer geschlossenen Bahn bewegten Kontrollelementen (4), die auf ihrer Bahn in den Förderstrom der Gegenstände eingreifen, wobei interagierende Paare von je einem Kontrollelement (4) und einem ihm zugeordneten Gegenstand nacheinander durch einen Kontrollbereich (K) gefördert werden, in welchem Kontrollbereich die Interaktion zwischen Kontrollelement (4) und Gegenstand für jedes Paar quantitativ registriert wird, wobei die registrierten Quantitäten mit einem Sollwert (M_{S}) verglichen werden und wobei dem Vergleichsresultat entsprechende Signale für Kontroll- und/oder Steuerzwecke generiert werden, **dadurch gekennzeichnet, dass** die Interaktion zwischen Kontrollelement (4) und Gegenstand darin besteht, dass ein Bereich des Gegenstandes zwischen ersten Teilen von Kontrollhebeln (10, 11) des ihm zugeordneten Kontrollelementes (4) gepresst wird, dass die quantitative Registrierung der Interaktion zwischen Kontrollelement (4) und Gegenstand in einer Registrierung eines mit der Dicke der Gegenstände variierenden Abstandes (D) zwischen zweiten Teilen der Kontrollhebel (10, 11) besteht und dass der Sollwert (Mₛ) für jedes einzelne Kontrollelement (4) aus einem durch eine Eichmessung mit diesem Kontrollelement (4) erfassten Messwert (Mₖ) ermittelt wird.

2. Verfahren nach Anspruch 1, **dadurch gekennzeichnet, dass** die Gegenstände Druckprodukte (1) sind.

3. Verfahren nach einem der Ansprüche 1 oder 2, **dadurch gekennzeichnet, dass** die Registrierung des Abstandes (D) darin besteht, eine Bildaufnahme der zweiten Teile der Kontrollhebel (10, 11) derart aufzunehmen, dass aus der Bildaufnahme der Abstand (D) zwischen den abgebildeten Hebelteilen als Messwert (M) messbar ist.

4. Verfahren nach einem der Ansprüche 1 bis 3, **dadurch gekennzeichnet, dass** zu den Sollwerten (M_{S}) mindestens eine Toleranz (T) vorgegeben wird und dass für Gegenstände mit Messwerten (M) innerhalb eines Sollbereiches (M_{S} ± T) keine Signale generiert werden.

5. Verfahren nach Anspruch 4, **dadurch gekennzeichnet, dass** die Toleranz (T) einem vorgegebenen Bruchteil der Dicke einer einzelnen Seite von zu kontrollierenden Druckprodukten (1) entspricht.

6. Verfahren nach einem der Ansprüche 1 bis 5, **dadurch gekennzeichnet, dass** der Sollwert (M_{S}) für jedes einzelne Kontrollelement (4) nach einem Durchgang dieses Kontrollelementes durch den Kontrollbereich (K) anhand des in diesem Durchgang erzeugten Messwertes (M) korrigiert wird, sofern der Messwert (M) innerhalb des Sollbereiches (Mₛ ± T) liegt.

7. Verfahren nach Anspruch 6, **dadurch gekennzeichnet, dass** der Sollwert (Mₛ) durch einen additiven Korrekturwert korrigiert wird und dass der additive Korrekturwert der mit einem geringen Gewicht versehene Messwert (M) ist.

8. Verfahren nach einem der Ansprüche 2 bis 7 , **dadurch gekennzeichnet, dass** für jedes zu kontrollierende Druckprodukt (1) ein seiner individuellen Soll-Seitenzahl (s) entsprechender individueller Sollwert (M_{Ss}) berechnet wird.

9. Verfahren nach Anspruch 8, **dadurch gekennzeichnet, dass** zur Berechnung des individuellen Sollwertes (M_{Ss}) für ein Druckprodukt mit der individuellen Soll-Seitenzahl (s) der Messwert (M₀) einer Eichmessung ohne Druckprodukt und der Messwert (Mᵣ) mit einem Druckprodukt mit einer Referenz-Seitenzahl (r) verwendet werden.

10. Vorrichtung zur Durchführung des Verfahrens nach einem der Ansprüche 1 bis 9, welche Vorrichtung eine Mehrzahl von Kontrollelementen (4) aufweist, die auf einer geschlossenen Bahn bewegbar und auf einem Teil dieser Bahn in einen Förderstrom von durch individuelle Fördermittel kontinuierlich geförderte, flächige Gegenstände mit diesen Gegenständen synchronisiert einführbar und mit je einem der Gegenstände interagierend durch einen Kontrollbereich führbar sind, welche Vorrichtung ferner ein Sensormittel zur quantitativen Registrierung der Interaktion zwischen Kontrollelement (4) und Gegenstand aufweist, ein Mittel zur Ermittlung eines Messwertes (M) aus der registrierten Interaktion, ein Mittel zum Vergleich des ermittelten Messwertes (M) mit einem Sollwert (M_{S}) und ein Mittel zur Erzeugung von dem Vergleichsresultat entsprechenden Signalen zu Kontroll- und/oder Steuerzwecken, **dadurch gekennzeichnet, dass** die Kontrollelemente (4) je ein Paar von steuerbaren und gegeneinander pressbaren Kontrollhebeln (10, 11) mit Pressbacken (13) aufweisen, dass das Sensormittel derart angeordnet ist, dass damit im Kontrollbereich (K) der Abstand (D) zwischen Teilen beider Kontollhebel (10, 11) eines Kontrollelementes (4) registrierbar ist, dass die Vorrichtung ferner eine Auslöseeinrichtung (7) aufweist, die beim Eintritt eines Kontrollelementes (4) in den Kontrollbereich das Sensormittel aktiviert, und dass die Vorrichtung ferner einen Rechner (6) aufweist, der für die Verarbeitung der Registrierung in einen Messwert und für den Vergleich von Sollwerten (Mₛ) mit Messwerten (M) ausgerüstet ist.

11. Vorrichtung nach Anspruch 10, **dadurch gekennzeichnet, dass** das Sensormittel eine Kamera (5) ist, mit der von zwei Kanten (30) und dem dazwischen liegenden Abstand (D) ein Bild aufnehmbar ist.

12. Vorrichtung nach Anspruch 10 oder 11, **dadurch gekennzeichnet, dass** die Kontrollelemente (4) äquidistant am Umfang einer synchron mit der Förderung der Druckprodukte (1) und damit gleichgerichtet rotierend antreibbaren Kontrollscheibe (3) angeordnet sind.

13. Vorrichtung nach Anspruch 12, **dadurch gekennzeichnet, dass** der eine Kontrollhebel (10) jedes Kontrollelementes (4) fest mit der Kontrollscheibe (3) verbunden ist und dass der andere Kontrollhebel (11) um eine Schwenkachse (11,1) schwenkbar an der Kontrollscheibe (3) angeordnet ist.

14. Vorrichtung nach Anspruch 13, **dadurch gekennzeichnet, dass** die verschwenkbaren Kontrollhebel (11) zur Steuerung mit einer Steuerrolle (14) versehen sind und dass eine stationäre Steuerkulisse (15) vorgesehen ist, auf der die Steuerrollen (14) mindestens vor und nach dem Kontrollbereich (K) abrollbar sind und das Paar von Kontrollhebeln (10, 11) in einer voneinander beabstandeten Position haltbar sind.

15. Vorrichtung nach Anspruch 14, **dadurch gekennzeichnet, dass** zum Zusammenpressen der Kontrollhebel (10, 11) eines Kontrollelementes (4) je eine Feder (12) zwischen je dem verschwenkbaren Kontrollhebel (11) jedes Kontrollelementes (4) und dem stationären Kontrollhebel (10) des benachbarten Kontrollelementes (4) vorgesehen sind.

16. Vorrichtung nach einem der Ansprüche 10 bis 15, **dadurch gekennzeichnet, dass** als Auslöseeinrichtung (7) eine Laserschranke vorgesehen ist, die von an den Kontrollelementen (4) angeordneten Referenzkörpern (31) durchbrechbar ist.

17. Vorrichtung nach einem der Ansprüche 10 bis 16, **dadurch gekennzeichnet, dass** die Kamera (5) eine digitale Kamera ist.

18. Anwendung des Verfahrens nach einem der Ansprüche 1 bis 9 und einer Vorrichtung nach einem der Ansprüche 10 bis 17 zur Detektierung und spezifischen Weiterbehandlung von Druckprodukten mit einer von einer Soll-Seitenzahl abweichenden Seitenzahl.

19. Anwendung nach Anspruch 18, **dadurch gekennzeichnet, dass** zwischen Druckprodukten mit spezifischen Anzahlen von fehlenden oder überschüssigen Seiten unterschieden wird und diese je einer spezifischen Weiterbehandlung zugeführt werden.

## Claims

1. Method for monitoring the thickness of flat objects which are continuously conveyed in a conveying stream with a conveying means each, the monitoring being carried out with the help of a plurality of monitoring elements (4) moving on a closed course and moving temporarily within the conveying stream of objects forming interacting pairs of one monitoring element (4) and one object, the pairs being conveyed in succession through a monitoring area (K) in which interaction between monitoring element (4) and object in each pair is quantitatively recorded, whereby the recorded quantities are compared with a reference value (Ms) and whereby signals for monitoring and/or control purposes are generated according to the comparison results **characterized in that** the interaction between monitoring element (4) and object consists in pressing a region of the object between first parts of two monitoring levers (10, 11), **in that** the quantitative recording of the interaction between monitoring element (4) and object consists in recording a distance (D) between two second parts of the monitoring levers (10, 11) which distance (D) varies with the thickness of the pressed object and **in that** the reference value (Ms) is determined for each monitoring element (4) by calibrating the monitoring element (4) with an object having a known thickness.

2. Method according to claim 1, **characterized in that** the objects are printed products (1).

3. Method according to one of claims 1 or 2, **characterized in that** recording the distance (D) consists of imaging the second parts of the monitoring levers (10,11) and of determining a measured value (M) by measuring the distance (D) between the imaged second parts of the levers.

4. Method according to one of claims 1 to 3, **characterized in that** for the reference values (Ms) at least one tolerance range (T) is defined and **in that** for objects with measured values (M) inside the tolerance range (Ms ± T) no signals are generated.

5. Method according to claim 4, **characterized in that** the tolerance range (T) corresponds to a predetermined fraction of the thickness of an individual page of the printed products (1) to be monitored.

6. Method according to one of claims 1 to 5, **characterized in that** the reference value (Ms) of each monitoring element (4) is adapted to the measured value (M) after a passage of the monitoring element (4) through the monitoring area (K), provided that the measured value (M) generated during this passage is within the reference range (Ms ± T).

7. Method according to claim 6, **characterized in that** the reference value (Ms) is adapted by an additive correction term and **in that** the additive correction term is the latest measured value (M) carrying a small weight

8. Method according to one of claims 2 to 7, **characterized in that** for each printed product (1) to be monitored an individual reference value (M_{Ss}) corresponding to the predetermined number of pages (s) of the product is calculated.

9. Method according to claim 8, **characterized in that** individual reference values (M_{Ss}) for printed products with different predetermined numbers (s) of pages are calculated from the measured values (M₀ and Mᵣ) of calibrations of each monitoring element (4) without a printed product and with a printed product having a reference number (r) of pages.

10. Device for carrying out the method according to one of claims 1 to 9 which device comprises a plurality of monitoring elements (4) movable on a closed course into and out of a conveying stream of flat objects being conveyed continuously by one conveying means each and in synchronism with the objects through a monitoring area (K), which device further comprises sensor means for recording quantitatively an interaction between monitoring element (4) and object in the monitoring area (K), means for determining a measured value (M) from the recorded interaction, means for comparing the measured value (M) with a reference value (Ms) and means for generating signals for monitoring and/or control purposes corresponding to the result of the comparison, **characterized, in that** each monitoring element (4) comprises a pair of controlled monitoring levers (10, 11) with pressing jaws (13) pressable against each other, **in that** the sensor means are arranged such that in the monitoring area (K) a distance (D) between parts of both monitoring levers (10, 11) of a monitoring element (4) is recordable, **in that** the device further comprises a triggering device (7) activating the sensor means when a monitoring element (4) enters the monitoring area and **in that** the device further comprises a computer (6) which is equipped for processing the recordings into a measured value (M) and for the comparison of reference values (Ms) with measured values (M).

11. Device according to claim 10, **characterized in that** the sensor means is a camera (5) imaging edges (30) of the two monitoring levers (10, 11) and the distance (D) between the edges.

12. Device according to claim 10 or 11, **characterized in that** the monitoring elements (4) are arranged equidistantly on the perimeter of a rotatable monitoring disc (3) which monitoring disk is arranged and driven for moving the monitoring elements through the monitoring area (K) in synchronism with the printed products (1) and in the same direction as the printed products (1).

13. Device according to claim 12, **characterized in that** one (10) of the two monitoring levers of each monitoring element (4) is rigidly connected to the monitoring disc (3) and that the other monitoring lever (11) is pivotally mounted to monitoring disc (3).

14. Device according to claim 13, **characterized in that** the pivotal monitoring levers (11) are provided with a control roll (14) and that a stationary template (15) is provided on which the control rolls (14) roll at least on the entrance and the exit of the monitoring area (K) for holding the pair of monitoring levers (10, 11) in a position distanced from each other.

15. Device according to claim 14, **characterized in that** for pressing together the monitoring levers (10, 11) of a monitoring element (4) a spring (12) is provided between each pivotal monitoring lever (11) of each monitoring element (4) and the stationary monitoring lever (10) of the adjacent monitoring element (4).

16. Device according to one of claims 10 to 15, **characterized in that** as triggering device (7) a laser barrier is provided, the laser barrier being interrupted by reference bodies (31) arranged on the monitoring elements (4).

17. Device according to one of claims 10 to 16, **characterized in that** the camera (5) is a digital camera.

18. Application of the method according to one of claims 1 to 9 and of the device according to one of claims 10 to 17 for detecting printed products with a number of pages other than a predetermined number of pages and for controlling the supply of detected products to specific further processing.

19. Application according to claim 18, **characterized in that** printed products with specific numbers of missing or superfluous pages are distinguished and are supplied to separate specific further processing.

## Revendications

1. Procédé pour contrôler l'épaisseur d'objets en deux dimensions et transportés de façon continue dans un flux avec des moyens individuels de transport à l'aide d'un grand nombre d'éléments de contrôle (4), déplacés sur une bande fermée, lesquels s'engrènent sur leur bande dans le flux de transport des objets, des paires interactives étant transportées de façon successive à travers une zone de contrôle (K) par respectivement un élément de contrôle (4) et un objet qui lui est attribué, zone de contrôle dans laquelle l'interaction entre l'élément de contrôle (4) et l'objet est enregistrée quantitativement pour chaque paire, les quantités enregistrées étant comparées avec une valeur prévue (Mₛ) et des signaux appropriés au résultat de la comparaison étant générés à des fins de contrôle et/ou de commande, **caractérisée en ce que** l'interaction entre l'élément de contrôle (4) et l'objet consiste dans le fait qu'une zone de l'objet entre des premières parties de leviers de contrôle (10, 11) de l'élément de contrôle (4) qui lui est attribué est comprimée, **en ce que** l'enregistrement quantitatif de l'interaction entre l'élément de contrôle (4) et l'objet consiste dans un enregistrement d'une distance (D) variant avec l'épaisseur des objets entre des secondes parties des leviers de contrôle (10, 11) et **en ce que** la valeur prévue (Mₛ) pour chaque élément de contrôle (4) individuel est calculée à partir d'une valeur de mesure (Mₖ) enregistrée par une mesure d'étalonnage avec cet élément de contrôle (4).

2. Procédé selon la revendication 1, **caractérisé en ce que** les objets sont des produits sous pression (1).

3. Procédé selon l'une quelconque des revendications 1 ou 2, **caractérisé en ce que** l'enregistrement de la distance (D) consiste à enregistrer une prise de vue des secondes parties des leviers de contrôle (10,11) de façon que la distance (D) entre les parties de levier reproduites soit mesurable en tant que valeur de mesure (M) à partir de la prise de vue.

4. Procédé selon l'une quelconque des revendications 1 à 3, **caractérisé en ce qu'**au moins une tolérance (T) est prédéfinie pour les valeur prévue (Mₛ) et **en ce que** l'on ne génère pas de signaux pour des objets avec des valeurs de mesure (M) dans la limite d'une plage prévue (Mₛ ± T).

5. Procédé selon la revendication 4, **caractérisé en ce que** la tolérance (T) correspond à une fraction prédéfinie de l'épaisseur d'un côté individuel de produits sous pression (1) à contrôler.

6. Procédé selon l'une quelconque des revendications 1 à 5, **caractérisé en ce que** la valeur prévue (Mₛ) pour chaque élément de contrôle (4) individuel est corrigée après un passage de cet élément de contrôle par la zone de contrôle (K) à l'aide de la valeur de mesure (M) générée dans ce passage, si la valeur de mesure (M) se situe dans les limites de la plage prévue (Mₛ ± T).

7. Procédé selon la revendication 6, **caractérisé en ce que** la valeur prévue (Mₛ) est corrigée par une valeur de correction additive et **en ce que** la valeur de correction additive est la valeur de mesure (M) pourvue d'un faible poids.

8. Procédé selon l'une quelconque des revendications 2 à 7, **caractérisé en ce qu'**une valeur prévue (Mₛₛ) individuelle appropriée à son nombre de côtés prévu (s) individuel est calculée pour chaque produit sous pression (1) à contrôler.

9. Procédé selon la revendication 8, **caractérisé en ce que**, pour calculer la valeur prévue (Mₛₛ) individuelle pour un produit sous pression avec le nombre de côtés prévu (s) individuel, on utilise la valeur de mesure (Mₒ) d'une mesure d'étalonnage sans produit sous pression et la valeur de mesure (Mᵣ) avec un produit sous pression avec un nombre de côtés de référence (r).

10. Dispositif pour la mise en oeuvre du procédé selon l'une quelconque des revendications 1 à 9, lequel dispositif présente un grand nombre d'éléments de contrôle (4), qui sont déplaçables sur une bande fermée, peuvent être introduits sur une partie de cette bande dans un flux de transport d'objets à deux dimensions et transportés en continu par des moyens individuels de transport, de façon synchronisée avec ces objets et peuvent être guidés avec respectivement l'un des objets de façon interactive par une zone de contrôle, lequel dispositif présente également un capteur pour l'enregistrement quantitatif de l'interaction entre l'élément de contrôle (4) et l'objet, un moyen pour calculer une valeur de mesure (M) à partir de l'interaction enregistrée, un moyen pour comparer la valeur de mesure (M) calculée avec une valeur prévue (Mₛ) et un moyen pour générer des signaux appropriés au résultat de la comparaison à des fins de contrôle et/ou de commande, **caractérisé en ce que** les moyens de contrôle (4) présentent respectivement une paire de leviers de contrôle (10, 11) pouvant être contrôlés et pressés l'un contre l'autre avec des mâchoires (13), **en ce que** le capteur est disposé de telle façon que la distance (D) entre les parties des deux leviers de contrôle (10, 11) d'un élément de contrôle (4) puisse être enregistrée ainsi dans la zone de contrôle (K), **en ce que** le dispositif présente également un système de déclenchement (7), qui active le capteur lors de l'entrée d'un élément de contrôle (4) dans la zone de contrôle, et **en ce que** le dispositif présente également un ordinateur (6) qui est équipé pour le traitement de l'enregistrement ou une valeur de mesure et pour la comparaison de valeurs prévues (Ms) avec des valeurs de mesure (M).

11. Dispositif selon la revendication 10, **caractérisé en ce que** le capteur est une caméra (5), qui permet d'enregistrer une image de deux arêtes (30) et de la distance (D) les séparant.

12. Dispositif selon la revendications 10 ou 11, **caractérisé en ce que** les éléments de contrôle (4) sont disposés de façon équidistante à la périphérie d'un disque de contrôle (3) pouvant être entraîné de façon synchrone avec le transport des produits sous pression (1) et donc avec une rotation dans le même sens.

13. Dispositif selon la revendication 12, **caractérisé en ce que** le levier de contrôle (10) de chaque élément de contrôle (4) est relié de façon fixe au disque de contrôle (3) et **en ce que** l'autre levier de contrôle (11) est disposé sur le disque de contrôle (3) de façon à pouvoir basculer autour d'un axe de pivotement (11.1).

14. Dispositif selon la revendication 13, **caractérisé en ce que** les leviers de contrôle (11) basculants sont pourvus pour la commande d'un galet de commande (14) et **en ce qu'**il est prévu une coulisse de commande (15) fixe, sur laquelle les galets de commande (14) peuvent rouler au moins avant et après la zone de contrôle (K) et les deux leviers de contrôle (10, 11) peuvent être maintenus dans une position espacée l'un de l'autre.

15. Dispositif selon la revendication 14, **caractérisé en ce que**, pour le resserrement des leviers de contrôle (10, 11) d'un élément de contrôle (4), il est prévu respectivement un ressort (12) entre le levier de contrôle (11) basculant de chaque élément de contrôle (4) et le levier de contrôle (10) fixe de l'élément de contrôle (4) voisin.

16. Dispositif selon l'une quelconque des revendications 10 à 15, **caractérisé en ce qu'**il est prévu comme système de déclenchement (7) une barrière à laser qui peut être franchie par des corps de référence (31) disposés sur les éléments de contrôle (4).

17. Dispositif selon l'une quelconque des revendications 10 à 16, **caractérisé en ce que** l'appareil photo (5) est un appareil photo numérique.

18. Application de la méthode selon l'une quelconque des revendications 1 à 9 et un dispositif selon l'une quelconque des revendications 10 à 17 pour la détection et le traitement ultérieur spécifique de produits sous pression avec un nombre de côtés différent d'un nombre de côtés prévu.

19. Application selon la revendication 18, **caractérisée en ce qu'**on fait une différence entre des produits sous pression avec des nombres spécifiques de côtés manquants ou de côtés excédentaires et que ceux-ci sont amenés à un traitement ultérieur spécifique.
